# EUROPÄISCHE PATENTSCHRIFT

(11) **EP 1 754 285 B1**
(45) Veröffentlichungstag und Bekanntmachung des Hinweises auf die Patenterteilung: **20.05.2009**
(21) Anmeldenummer: 05750198.3
(22) Anmeldetag: 31.05.2005
(51) Int. Cl.: H01R 12/34, H01R 43/16

(54) **EINPRESSKONTAKT**
PRESS-IN CONTACT
CONTACT D'ESTAMPAGE

(30) Priorität: 09.06.2004 DE 102004028202; 17.11.2004 DE 102004055548
(43) Veröffentlichungstag der Anmeldung: 21.02.2007
(73) Patentinhaber: Veigel, Andreas, 73252 Lenningen (DE)
(72) Erfinder: Veigel, Andreas, 73252 Lenningen (DE)
(74) Vertreter: Ruckh, Rainer Gerhard
(86) Internationale Anmeldenummer: PCT/EP2005/005824
(87) Internationale Veröffentlichungsnummer: WO 2005/122337

(56) Entgegenhaltungen:
- EP-A- 0 301 730
- DE-U1- 20 218 295
- US-A- 4 513 499
- US-A- 4 585 293
- US-A- 4 923 414
- US-A- 5 145 407
- US-A- 5 944 538

## Beschreibung

Die Erfindung betrifft einen Einpresskontakt.

Derartige Einpresskontakte dienen zur Herstellung elektrischer, lötfreier Einpresskontakte, wobei diese hierzu insbesondere in durchmetallisierte Bohrungen von Leiterplatten eingepresst werden.

Hierbei werden Einpresskontakte mit massiven oder elastischen Einpressbereichen, welche nach Einpressen des Einpresskontakts in der jeweiligen Bohrung liegen, unterschieden. Massive Einpressbereiche weisen gegenüber elastischen Einpresszonen wesentliche Nachteile aufgrund der geringen Nachgiebigkeit auf. Insbesondere können beim Einpressen von Einpresskontakten mit massiven Einpresszonen leicht Beschädigungen der Bohrungen und damit Beeinträchtigungen der herzustellenden Kontaktierung erhalten werden.

Zur Herstellung von Einpresskontakten mit elastischen Einpressbereichen können insbesondere Stanzverfahren eingesetzt werden. Derartige Einpresskontakte weisen im Einpressbereich zwei in Abstand zueinander liegende Schenkel auf.

Die Schenkel des Einpresskontaktes werden durch Einstanzung in ein Vollmaterial hergestellt, wobei zur Stanzung des Loches zwischen den Schenkeln eine entsprechend große Materialoberfläche benötigt wird. Dementsprechend weisen die so hergestellten Einpresskontakte generell eine flache, flächige Form auf. Bei Einführung dieser Kontakte in die kreisförmigen Bohrungen ergeben sich somit im Wesentlichen zwei um 180° zueinander versetzte Anlageflächen des Einpresskontakts an der Wand der Bohrung, welche von den Schmalseiten des Einpresskontaktes gebildet sind.

Da der Einpresskontakt nur mit seinen Schmalseiten an der Wand der Bohrung anliegt, ergibt dies eine unzureichende und störungsanfällige, insbesondere gegen Toleranzen der einzelnen Komponenten anfällige elektrische Kontaktierung.

Die US 3,846,741 A beschreibt Einpresskontakte zum Einbringen in Bohrungen von Leiterplatten, welche durch Biegen von Metallstreifen hergestellt werden. Insbesondere kann ein Einpresskontakt von zwei aufeinander liegenden Metallstreifen gebildet sein, deren untere Enden so aufgebogen sind, dass diese auseinander liegende Schenkel bilden, die unter Druck in die jeweilige Bohrung eingepresst werden.

Auch bei diesem Verfahren werden langgestreckte Einpresskontakte erhalten, deren Geometrie unzureichend an den kreisförmigen Querschnitt der Bohrungen angepasst ist.

Aus der DE 202 18 295 U1 ist ein Kontaktelement für Leiterplatten bekannt, das einen Stiftteil aufweist, der aus zwei in Abstand zueinander verlaufenden Armen und einem massiven, an die Arme anschließenden Grundkörper besteht. Die Arme weisen mindestens vier in Längsrichtung verlaufende Außenkanten auf, die paarweise gegen eine Rückstellkraft aufeinander zu beweglich sind.

Die US 5,145,407 beschreibt ein einstückiges Kontaktelement, welches ein massives Kopfteil aufweist, an welchem zwei in Abstand zueinander verlaufende Arme vorgesehen sind. Bei Einpressen der Arme in eine Bohrung werden die Arme zusammengepresst. Durch die dabei ausgeübte Federkraft der Arme wird das Kontaktelement in der Bohrung gehalten.

Der Erfindung liegt die Aufgabe zugrunde einen Einpresskontakt bereitzustellen, der einerseits kostengünstig und rationell herstellbar ist und andererseits gute und reproduzierbare mechanische und elektrische Kontakteigenschaften aufweist.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Der erfindungsgemäße Einpresskontakt umfasst einen Kontaktkörper und zwei einstückig mit diesem ausgebildete Schenkel, welche durch eine mittels spanloser Bearbeitung erzeugte Trennfläche getrennt sind und innerhalb eines Einpressbereichs aufgeweitet und in Abstand zueinander angeordnet sind. Zudem ist eine an den Einpressbereich anschließende Spitze vorgesehen, welche von den aufeinander zulaufenden freien Enden der Schenkel gebildet sind.

Erfindungsgemäß weist der Einpresskontakt einen Anbindungsbereich auf, welcher von dem Kontaktkörper und daran anschließenden Segmenten der Schenkel, welche dicht aneinander liegen, gebildet ist. An diesen Anbindungsbereich schließen dann die den Einpressbereich bildenden, gegeneinander aufgeweiteten Segmente der Schenkel an. Mit den den Anbindungsbereich bildenden Segmenten der Schenkel wird ein effizienter Toleranzausgleich geschaffen. Dieser erfolgt dadurch, dass durch die Trennung der Schenkel im Anbindungsbereich die Steifigkeit des Einpresskontakts im Anbindungsbereich herabgesetzt wird, wodurch gewährleistet ist, dass auch bei toleranzbedingtem Achsenversatz zwischen Einpresskontakt und Bohrung die zulässigen Kräfte auf die Leiterplatte und den Einpressbereich beim Einpressvorgang nicht überschritten werden.

Der erfindungsgemäße Einpresskontakt kann einfach und rationell hergestellt werden. Hierzu werden mittels eines spanlosen Bearbeitungsprozesses in einem ein Massivteil bildenden Kontaktkörper Schenkel eingearbeitet, welche an dem verbleibenden Segment des Kontaktkörpers ausmünden. Vorzugsweise werden die Schenkel durch Scheren des Kontaktkörpers hergestellt. Die anschließende Aufweitung der Schenkel im Einpressbereich erfolgt dann vorzugsweise mittels eines Doms.

Vorteilhaft werden hierbei Werkzeuge eingesetzt, die nicht nur eine Bearbeitung eines einzelnen Einpresskontakts ermöglichen, sondern eine simultane Bearbeitung mehrerer Einpresskontakte. Dies führt zu einer äußerst rationellen Herstellung von Einpresskontakten.

Ein weiterer wesentlicher Vorteil des erfindungsgemäßen Einpresskontakts besteht darin, dass dessen Form an die kreisförmige Kontur der durchmetallisierten Bohrung einer Leiterplatte, in welche der Einpresskontakt einzupressen ist, angepasst werden kann, wodurch sich eine besonders hohe Qualität der Kontaktierung ergibt, die insbesondere auch weitgehend unempfindlich gegen Toleranzen der einzelnen Komponenten der Kontaktierung ist.

Insbesondere ist vorteilhaft, dass mit dem erfindungsgemäßen Einpresskontakt eine hohe Stromtragfähigkeit der Kontaktierung erhalten wird, welche insbesondere für Hochstromanwendungen erforderlich ist.

Gemäß einer besonders vorteilhaften Ausführungsform der Erfindung weist der Kontaktkörper des Einpresskontakts einen quadratischen Querschnitt auf. Da die Schenkel durch Schneiden oder insbesondere Scheren eines Endes des Kontaktkörpers erzeugt werden, entspricht die Summe der Querschnitte der Schenkel im Einpressbereich wieder, zumindest näherungsweise, der quadrischen Fläche des Kontaktkörpers. Diese quadratische Querschnittsfläche der Schenkel im Einpressbereich stellt eine geometrisch optimale Anpassung an die kreisförmigen Kontur der Bohrung dar.

Damit wird eine symmetrische Kraftverteilung der zwischen den Schenkeln des Einpresskontakts und der Wand der Bohrung wirkenden Kontaktkräfte erhalten. Die Kontaktkräfte verlaufen dabei bezüglich des Zentrums der Bohrung in radialer Richtung, wobei die Kontaktstellen zwischen Einpresskontakt und der Bohrung jeweils um 90° zueinander versetzt sind. Dies bedeutet eine symmetrische Verteilung der Kontaktkräfte und damit eine drehmomentfreie und zentrische Lagerung des Einpresskontakts in der Bohrung.

Weiterhin ist vorteilhaft, dass durch die insgesamt quadratische Fläche der Schenkel des Einpresskontakts innerhalb der Bohrung ein großer Leiterquerschnitt innerhalb der Bohrung erhalten wird. Der Leiterquerschnitt kann bedingt durch die zulässigen Bohrungstoleranzen etwa 60 bis 80 % des Bohrungsquerschnitts betragen.

Besonders vorteilhaft weisen die äußeren Kanten der Schenkel des Einpresskontakts zumindest im Einpressbereich jeweils einen gezogenen oder geprägten Radius auf. Diese Radien bilden vier großflächige, durch Freiräume eindeutig begrenzte gasdichte Verbindungen mit der Wand der Bohrung, wodurch eine korrosionsbeständige, mit hohen Strömen belastbare Kontaktierung zwischen Einpresskontakt und Bohrung erhalten wird.

Durch die Ausbildung der freien Enden des Einpresskontakts in Form einer Spitze wird das Einführen des Einpresskontakts in die jeweilige Bohrung erheblich erleichtert.

In einer vorteilhaften Ausführungsform stehen bei in die Bohrung eingepressten Einpresskontakten die freien Enden über die Unterseite der Bohrung hervor. Dann können diese aufgebogen und gegen den unteren Rand der Bohrung gedrückt werden, wodurch ein Formschluss der umgebogenen Spitze mit der Leiterplatte entsteht. Die so ausgebildete Verbindung entspricht einer Nietverbindung und führt zu einem sehr guten Halt des Einpresskontakts in der Bohrung. Prinzipiell können auf diese Weise auch Einpresskontakte als reine mechanische Fixierelemente ohne elektrische Funktion verwendet werden.

Generell ist vorteilhaft, dass der Einpressbereich des erfindungsgemäßen Einpresskontakts aufgrund seiner Formgebung gute elastische Eigenschaften aufweist. Demzufolge kann der Einpresskontakt anstelle der üblich verwendeten Materialien wie Kupferlegierungen insbesondere auch aus Messing bestehen, also einem Material mit schlechten Federeigenschaften, jedoch sehr hohen Leitfähigkeitswerten.

Die Erfindung wird im Nachstehenden anhand der Zeichnungen erläutert. Es zeigen
- Figur 1a:: Schematische Darstellung eines Ausführungsbeispiels des erfin- dungsgemäßen Einpresskontakts.
- Figur 2:: Querschnitt durch eine Bohrung einer Leiterplatte mit einem darin eingepressten Einpresskontakt gemäß den Figuren 1a, b.
- Figur 3:: Schematische Darstellung eines Kontaktkörpers zur Herstellung eines Einpresskontakts gemäß Figur 1.
- Figur 4:: Querschnitt durch ein Prägewerkzeug zum Prägen von Kontakt- körpern gemäß Figur 3.
- Figur 5:: Querschnitt durch ein Scherwerkzeug zum Scheren von Kon- taktkörpem gemäß Figur 3.
- Figur 6:: Kontaktkörper mit an diesem ausmündenden Schenkeln, herge- stellt mit dem Scherwerkzeug gemäß Figur 5.
- Figur 7:: Querschnitt durch ein Aufweitungswerkzeug zur Aufweitung der Schenkel des Kontaktkörpers gemäß Figur 5.

Die Figuren 1a und 1b zeigen ein Ausführungsbeispiel eines Einpresskontakts 1. Figur 1a zeigt eine Seitenansicht des Einpresskontakts 1, Figur 1 b einen Querschnitt längs der Linie A in Figur 1a. Der Einpresskontakt 1 kann, wie in Figur 2 schematisch dargestellt, in eine durchmetallisierte Bohrung 2 einer Leiterplatte eingepresst werden, wobei die Bohrung 2 einen kreisförmigen Querschnitt aufweist.

Der Einpresskontakt 1 besteht im vorliegenden Fall aus einem Messingteil. Dabei weist der Einpresskontakt 1 einen Kontaktkörper 3 auf, an dessen Unterseite zwei Schenkel 4 frei ausmünden. Die Schenkel 4 sind dadurch gebildet, dass durch Schneiden oder Scheren eine längs einer Trennfläche verlaufende Trennung in ein Segment des Kontaktkörpers 3 eingebracht wird, so dass die Schenkel 4 an dem verbleibenden massiven Segment des Kontaktkörpers 3 anschließen. Die Schenkel 4 sind damit einstückig mit dem Kontaktkörper 3 ausgebildet. Die Schenkel 4 sind identisch ausgebildet und symmetrisch zu der in Längsrichtung des Einpresskontakts 1 verlaufenden Symmetrieebene ausgebildet.

Der Kontaktkörper 3 weist einen rechteckigen, im vorliegenden Fall einen über dessen Länge konstanten quadratischen Querschnitt auf. Da die Schenkel 4 durch Scheren oder Schneiden aus den Kontaktkörpern 3 gebildet sind, weisen diese jeweils einen über ihre Länge konstanten rechteckigen Querschnitt auf, wobei sich die Querschnitte zu dem quadratischen Querschnitt des Kontaktkörpers 3 ergänzen. Lediglich im Bereich der freien Enden der Schenkel 4 können deren Querschnitte etwas verjüngt sein, um das Einführen des Einpresskontakts 1 in die Bohrung 2 zu erleichtern.

Der Einpresskontakt 1 ist, wie aus Figur 1a ersichtlich, in unterschiedliche Bereiche unterteilt, nämlich einen Anbindungsbereich 5 an dessen oberen Ende, einen daran anschließenden Einpressbereich 6 sowie eine Spitze 7 an dessen unterem Ende.

Der Anbindungsbereich 5, der zum elektrischen Anschluss externer Einheiten an den Einpresskontakt 1 dient, besteht aus dem massiven Kontaktkörper 3 sowie den daran anschließenden oberen Segmenten der Schenkel 4 die durch ein Trennflächensegment 8 getrennt dicht aneinander anliegen. Der Anbindungsbereich 5 wird komplettiert durch den Bereich der Schenkel 4, die ausgehend vom Trennflächensegment 8 auseinanderlaufen und so einen Zwischenraum in Form eines Zwickels 9 umschließen.

In dem anschließenden Einpressbereich 6 sind die Schenkel 4 mittels geeigneter Werkzeuge aufgeweitet und liegen in größerem Abstand zueinander. Damit bilden die Schenkel 4 einen elastischen Einpressbereich 6. Durch die Werkzeugbearbeitung weisen die Innenseiten in diesem Bereich eine geglättete Oberfläche auf. Die Schenkel 4 im Bereich des Einpressbereichs 6 bilden eine Öse, wobei deren Außenabmessung größer ist als der Durchmesser der Bohrung 2, in welche der Einpresskontakt 1 einzupressen ist. Der Zwischenraum zwischen den Schenkeln 4 im Einpressbereich 6 bildet einen definierten Aufweitungsbereich 10. An den Einpressbereich 6 schließt die Spitze 7 des Einpresskontakts 1 an. Die Spitze 7 ist von den freien Enden der Schenkel 4 gebildet. Im oberen Bereich der Spitze 7 laufen die Schenkel 4 in vorgegebenen Neigungswinkeln aufeinander zu und umschließen einen Zwischenraum in Form eines Zwickels 11. Am vorderen Ende der Spitze 7 laufen die freien Enden der Schenkel 4 im Wesentlichen parallel. Dabei sind die Schenkel 4 durch einen Trennspalt 12 getrennt.

Wie insbesondere aus Figur 1b ersichtlich, weisen die Außenkanten der Schenkel 4 im Einpressbereich 6 Radien 13 auf. Prinzipiell können die Außenkanten des Einpresskontakts 1 über deren gesamte Längen gezogene oder geprägte Radien 13 aufweisen. Im vorliegenden Fall weisen die Außenkanten der Schenkel 4 im Einpressbereich 6 durch einen separaten Arbeitsschritt geprägte Radien 13 auf.

Zum Einpressen des Einpresskontakts 1 in die Bohrung 2 wird zunächst die Spitze 7 des Einpresskontakts 1 in die Bohrung 2 eingeführt. Da die Querschnitte der Schenkel 4 im Bereich der Spitze 7 verkleinert sind und die freien Enden der Schenkel 4 aufeinander zulaufen, ist deren Außenabmessung kleiner als der Durchmesser der Bohrung 2, wodurch ein einfaches Einführen der Spitze 7 in die Bohrung 2 gewährleistet ist.

Anschließend wird der Einpressbereich 6 des Einpresskontakts 1 in die Bohrung 2 eingepresst, wobei bei dem Einpressen die Schenkel 4 im Einpressbereich 6 gegeneinander gedrückt werden und, wie in Figur 2 dargestellt, in der Bohrung 2 liegen.

Durch die dicht aneinander liegenden, durch das Trennflächensegment 8 getrennten Segmente der Schenkel 4 im Anbindungsbereich 5 werden die elastischen Eigenschaften des Einpresskontakts 1 dahingehend verbessert, dass ein Toleranzausgleich geschaffen wird. Dies bedeutet, dass damit die Steifigkeit des Einpresskontakts 1 im Anbindungsbereich 5 herabgesetzt wird. Damit werden auch bei toleranzbedingtem Achsenversatz zwischen Einpresskontakt 1 und Bohrung 2, insbesondere bei Mehrfachanordnungen von Einpresskontakten 1, die zulässigen Kräfte auf die Leiterplatte und den Einpressbereich 6 beim Einpressvorgang nicht überschritten.

Figur 2 zeigt die in die Bohrung 2 eingepressten Schenkel 4 im Einpressbereich 6. Da die Schenkel 4 durch Scheren oder Schneiden aus dem Kontaktkörper 3 hergestellt sind und dieser einen quadratischen Querschnitt aufweist, ergänzen sich die Schenkel 4 im Einpressbereich 6 zu dieser quadratischen Querschnittsfläche, die optimal an die Geometrie der kreisförmigen Bohrung 2 angepasst ist. Durch die Geometrie der Schenkel 4 wird erreicht, dass die Kontaktkräfte F zwischen Einpresskontakt 1 und Bohrung 2 in radialer Richtung und drehsymmetrisch bezüglich des Zentrums der Bohrung 2 wirken, wie in Figur 2 dargestellt ist. Dadurch wird eine drehmomentfreie, zentrische sichere Lagerung des Einpresskontakts 1 in der Bohrung 2 erhalten. Weiterhin bilden die Radien 13 der Schenkel 4 großflächige, gasdichte Kontaktflächen 2a mit der Bohrung 2. Die Kontaktflächen 2a sind durch anschließende Freiräume 2b eindeutig begrenzt, wodurch sich eine definierte Flächenpressung zwischen Einpresskontakt 1 und der Bohrung 2 ergibt. In die Freiräume 2b können Verschmutzungen und Fremdschichten beim Einpressen verdrängt werden. Die Summe der Kontaktflächen 2a der so erzeugten gasdichten Verbindungen ist in der Regel größer als der Querschnitt des Einpresskontakts 1. Daraus resultiert ein sehr geringer elektrischer Übergangswiderstand und eine entsprechend hohe Strombelastbarkeit. Schließlich bildet die quadratische Querschnittsanordnung der Schenkel 4 einen großen Leiterquerschnitt in der kleinstmöglichen Bohrung 2.

Die Spitze 7 des in die Bohrung 2 eingepressten Einpresskontakts 1 steht etwas über den unteren Rand der Bohrung 2 hervor. Bei Bedarf können die freiliegenden Enden der Schenkel 4 aufgebogen und gegen den Rand der Bohrung 2 gepresst werden, wodurch eine Nietverbindung entsteht, die für einen weiterhin verbesserten mechanischen Halt des Einpresskontakts 1 sorgt.

Die Figuren 3 bis 7 zeigen das Verfahren zur Herstellung des Einpresskontakts 1 gemäß den Figuren 1a und 1b.

Figur 3 zeigt das Ausgangsmaterial zur Herstellung eines Einpresskontakts 1 nämlich in Form eines Kontaktkörpers 3, der ein Massivteil aus Messing ist. Dieser weist im vorliegenden Fall der Kontaktkörper 3 einen über seine Länge konstanten quadratischen Querschnitt auf. Die Außenkanten des Kontaktkörpers 3 können gezogene oder geprägte Radien 13 aufweisen.

Die Figuren 4, 5 und 7 zeigen Querschnittsdarstellungen von Werkzeugen, mittels derer durch spanlose Bearbeitungsprozesse aus dem Kontaktkörper 3 ein Einpresskontakt 1 hergestellt wird. Die Werkzeuge sind dabei so ausgebildet, dass mit diesen jeweils mehrere Kontaktkörper 3 gleichzeitig bearbeitet werden können, so dass insbesondere damit auch Rasteranordnungen mit mehren Einpresskontakten 1 hergestellt werden können. In den Figuren 4, 5, 7 sind Werkzeuge zur simultanen Bearbeitung von jeweils vier Kontaktkörpern 3 vorgesehen. Prinzipiell kann die Anzahl der simultan zu bearbeitenden Kontaktkörpern 3 auch variieren.

Figur 4 zeigt ein Prägewerkzeug 14. Dieses Prägewerkzeug 14 weist vier Prägeformen 15 zur Aufnahme von Kontaktkörpern 3 auf. Die Längsachse eines in einer Prägeform 15 gelagerten Kontaktkörpers 3 verläuft senkrecht zur Zeichenebene. Die Prägeformen 15 sind an die Querschnitte des Kontaktkörpers 3 angepasst. Durch die abgerundeten Ecken der Prägeformen 15 werden im Einpressbereich 6 des jeweils herausstehenden Einpresskontakts 1 den Außenkanten des Kontaktkörpers 3 Radien 13 aufgeprägt. Weiterhin weist jede Prägeform 15 wenigstens einen Vorsprung 15a auf, mit welchem eine Einkerbung in den jeweiligen Kontaktkörper 3 eingebracht wird.

Anschließend werden die Kontaktkörper 3 in dem in Figur 5 dargestellten Scherwerkzeug 16 bearbeitet. Das Scherwerkzeug 16 weist Aufnahmen 17 für die Kontaktkörper 3 sowie eine Anordnung von Scherstempeln 18a, b auf. Diese bilden erste Scherstempel 18a, die zum Scheren eines Kontaktkörpers 3 in der Zeichenebene von Figur 5 nach unten bewegt werden, und zweite Scherstempel 18b, die nach oben bewegt werden.

Jeder Kontaktkörper 3 liegt jeweils an einem ersten und zweiten Scherstempel 18a, b in der Aufnahme 17, wobei die Längsachse des Kontaktkörpers 3 senkrecht zur Zeichenebene verläuft. Durch die gegenläufigen Scherbewegungen der an einem Kontaktkörper 3 angreifenden ersten und zweiten Scherstempel 18a, b wird der untere Bereich eines Kontaktkörpers 3 zur Bildung von zwei durch eine Trennfläche getrennten Schenkeln 4 geschert. Der nach einem Schervorgang erhaltene Kontaktkörper 3 mit den beiden Schenkeln 4 ist in Figur 6 dargestellt. Bedingt durch die Ausbildung der Scherstempel 18a, b bilden die am Kontaktkörper 3 ausmündenden Schenkel 4 eine v-förmige Anordnung.

Vor Weiterbearbeitung der Kontaktkörper 3 in dem in Figur 7 dargestellten Aufweitungswerkzeug 19 werden die Schenkel 4 der Kontaktkörper 3 zusammengebogen, so dass diese wieder aneinander anliegen. Die so vorbearbeiteten Kontaktkörper 3 werden in Aufnahmen 20 des Aufweitungswerkzeugs 19 eingeführt. Die Längsachsen der dort gelagerten Kontaktkörper 3 verlaufen senkrecht zur Zeichenebene.

An den Aufnahmen 20 münden Kanäle 21 aus, in welche jeweils ein Dorn 22 zur Aufweitung der Schenkel 4 im Einpressbereich 6 des Einpresskontakts 1 eingeführt wird. Da die Schenkel 4 bei der Aufweitung mittels des Doms 22 auseinander gedrückt werden, sind die Breiten der Aufnahmen 20 größer als die Breite des Kontaktkörpers 3, so dass die Schenkel 4 bei Einpressen des Doms 22 seitlich ausweichen können. Der den Aufweitungsbereich 10 bildende Zwischenraum zwischen den Schenkeln 4 im Einpressbereich 6 ist durch die Form des Dorns 22 bestimmt. Die Innenseiten der Schenkel 4 werden durch die Bearbeitung mit dem Dorn 22 geglättet. Die mit dem Prägewerkzeug 14 gemäß Figur 3 eingestanzte Einkerbung in den Kontaktkörper 3 dient als Einführhilfe für den Dorn 22. Mit den Werkzeugen gemäß Figuren 4, 5, 7 ist der Einpresskontakt 1 einfach und rationell herstellbar. Weitere Bearbeitungsschritte sind hierzu nicht erforderlich.

### Bezugszeichenliste

- (1): Einpresskontakt
- (2): Bohrung
- (2a): Kontaktfläche
- (2b): Freiraum
- (3): Kontaktkörper
- (4): Schenkel
- (5): Anbindungsbereich
- (6): Einpressbereich
- (7): Spitze
- (8): Trennflächensegment
- (9): Zwickel
- (10): Aufweitungsbereich
- (11): Zwickel
- (12): Trennspalt
- (13): Radius
- (14): Prägewerkzeug
- (15): Prägeformen
- (15a): Vorsprung
- (16): Scherwerkzeug
- (17): Aufnahmen
- (18a): Scherstempel
- (18b): Scherstempel
- (19): Aufweitungswerkzeug
- (20): Aufnahme
- (21): Kanal
- (22): Dorn

## Patentansprüche

1. Einpresskontakt zum Einpressen in eine durchmetallisierte Bohrung (2) einer Leiterplatte, mit einem Kontaktkörper, an welchem zwei einstückig mit diesem ausgebildete Schenkel ausmünden, welche durch eine mittels spanloser Bearbeitung erzeugte Trennfläche getrennt sind, und welche innerhalb eines Einpressbereichs aufgeweitet und in Abstand zueinander angeordnet sind, und mit einer an den Einpressbereich anschließenden Spitze, welche von den aufeinander zulaufenden freien Enden der Schenkel gebildet sind, **dadurch gekennzeichnet, dass** ein an den Einpressbereich anschließender Anbindungsbereich (5) vorgesehen ist, welcher von dem Kontaktkörper (3) und daran anschließenden dient aneinander anliegenden Segmenten der Schenkel (4), gebildet ist, wobei durch die Trennung der Schenkel (4) im Anbindungsbereich (5) die Steifigkeit des Einpresskontakts im Anbindungsbereich herabgesetzt ist.

2. Einpresskontakt nach Anspruch 1, **dadurch gekennzeichnet, dass** der Kontaktkörper (3) einen über seine Länge konstanten rechteckigen Querschnitt aufweist.

3. Einpresskontakt nach Anspruch 2, **dadurch gekennzeichnet, dass** der Kontaktkörper (3) einen quadratischen Querschnitt aufweist.

4. Einpresskontakt nach einem der Ansprüche 1 bis 3, **dadurch gekennzeichnet, dass** die Schenkel (4) im Bereich des Einpressbereichs (6) jeweils einen konstanten Querschnitt aufweisen, wobei die Summe der Querschnitte der Schenkel (4) dem Querschnitt des Kontaktkörpers (3) entspricht.

5. Einpresskontakt nach einem der Ansprüche 1 bis 4, **dadurch gekennzeichnet, dass** die äußeren Kanten der Schenkel (4) zumindest im Einpressbereich (6) jeweils einen Radius (13) aufweisen.

6. Einpresskontakt nach einem der Ansprüche 4 oder 5, **dadurch gekennzeichnet, dass** die freiliegenden Schenkel (4) im Einpressbereich (6) eine Öse bilden, deren Außenabmessung größer ist als der Durchmesser der Bohrung (2).

7. Einpresskontakt nach einem der Ansprüche 4 bis 6, **dadurch gekennzeichnet, dass** nach Einpressen in die Bohrung (2) die Schenkelsegmente im Bereich des Einpressbereichs (6) in der Bohrung (2) liegen.

8. Einpresskontakt nach Anspruch 7, **dadurch gekennzeichnet, dass** nach Einpressen in die Bohrung (2) die Radien (13) der Schenkel (4) eine gasdichte Verbindung mit der Wand der Bohrung (2) bilden.

9. Einpresskontakt nach Anspruch 8, **dadurch gekennzeichnet, dass** die Bohrung (2) einen kreisförmigen Querschnitt aufweist, wobei die in dieser eingepressten Schenkel (4) in radialer Richtung verlaufende Kontaktkräfte auf die Wand der Bohrung (2) ausüben.

10. Einpresskontakt nach einem der Ansprüche 1 bis 9, **dadurch gekennzeichnet, dass** die Querschnitte der Schenkel (4) im Bereich der Spitze (7) kleiner als im Einpressbereich (6) sind.

11. Einpresskontakt nach Anspruch 10, **dadurch gekennzeichnet, dass** nach Einpressen in die Bohrung (2) die über diese hervorstehenden freien Enden der Schenkel (4) gegen den Rand der Bohrung (2) aufgebogen sind.

12. Einpresskontakt nach einem der Ansprüche 1 bis 11, **dadurch gekennzeichnet, dass** dieser aus Messing besteht.

## Claims

1. Press-in contact for pressing into a through-plated bore (2) of a circuitboard, with a contact body at which two limbs integrally formed therewith open, which are separated by a separating surface produced by means of processing without cutting and which are widened within a press-in region and arranged at a spacing from one another, and with a tip which is connected with the press-in region and formed by the limb free ends running towards one another, **characterised in that** a joining region (5) connected with the press-in region is provided, the region (5) being formed by the contact body (3) and segments of the limbs (4) connected therewith and bearing against one another, wherein the stiffness of the press-in contact in the joining region (5) is reduced by the separation of the limbs (4) in the joining region.

2. Press-in contact according to claim 1, **characterised in that** the contact body (3) has a constant rectangular cross-section over its length.

3. Press-in contact according to claim 2, **characterised in that** the contact body (3) has a square cross-section.

4. Press-in contact according to any one of claims 1 to 3, **characterised in that** the limbs (4) in the area of the press-in region (6) each have a constant cross-section, wherein the sum of the cross-sections of the limbs (4) corresponds with the cross-section of the contact body (3).

5. Press-in contact according to any one of claims 1 to 4, **characterised in that** the outer edges of the limbs (4) at least in the press-in region (6) each have a radius (13).

6. Press-in contact according to one of claims 4 and 5, **characterised in that that** the freed limbs (4) form in the press-in region (6) an eye having an outer diameter greater than the diameter of the bore (2).

7. Press-in contact according to any one of claims 4 to 6, **characterised in that** after pressing into the bore (2) the limb segments lie in the area of the press-in region (6) in the bore (2).

8. Press-in contact according to claim 7, **characterised in that** after pressing into the bore (2) the radii (13) of the limbs (4) form a gas-tight connection with the wall of the bore (2).

9. Press-in contact according to claim 8, **characterised in that** the bore (2) has a circular cross-section, wherein the limbs (4) pressed into this exert on the wall of the bore (2) contact forces running in radial direction.

10. Press-in contact according to any one of claims 1 to 9, **characterised in that** the cross-sections of the limbs (4) in the region of the tip (7) are smaller than in the press-in region (6).

11. Press-in contact according to claim 10, **characterised in that** after pressing into the bore (2) the free ends, which protrude therebeyond, of the limbs (4) are bent out against the edge of the bore (2).

12. Press-in contact according to any one of claims 1 to 11, **characterised that** this consists of brass.

## Revendications

1. Contact à ajustement avec serrage, à emmancher dans un perçage métallisé (2) d'une carte imprimée, avec un corps de contact sur lequel débouchent deux branches formées d'un seul tenant avec ce corps, branches qui sont séparées par une surface de séparation produite par usinage sans enlèvement de matière, et qui sont élargies dans une zone d'ajustement avec serrage et disposées à distance entre elles, et avec une pointe se raccordant à la zone d'ajustement avec serrage, pointe qui est formée par les extrémités libres des branches qui se rejoignent, **caractérisé en ce qu'**il est prévu une zone de rattachement (5), qui se raccorde à la zone d'ajustement avec serrage et qui est formée par le corps de contact (3) et par des segments des branches (4) étroitement appliqués l'un contre l'autre qui se raccordent à ce corps, sachant que la rigidité du contact à ajustement avec serrage dans la zone de rattachement est réduite par la séparation des branches (4) dans la zone de rattachement (5).

2. Contact à ajustement avec serrage selon la revendication 1, **caractérisé en ce que** le corps de contact (3) présente une section rectangulaire constante sur sa longueur.

3. Contact à ajustement avec serrage selon la revendication 2, **caractérisé en ce que** le corps de contact (3) présente une section carrée.

4. Contact à ajustement avec serrage selon l'une des revendications 1 à 3, **caractérisé en ce que** les branches (4) présentent respectivement une section constante dans la région de la zone d'ajustement avec serrage (6), sachant que la somme des sections des branches (4) correspond à la section du corps de contact (3).

5. Contact à ajustement avec serrage selon l'une des revendications 1 à 4, **caractérisé en ce que** les arêtes extérieures des branches (4) présentent respectivement, au moins dans la zone d'ajustement avec serrage (6), un rayon (13).

6. Contact à ajustement avec serrage selon la revendication 4 ou 5, **caractérisé en ce que** les branches libres (4) forment dans la zone d'ajustement avec serrage (6) un anneau dont la dimension extérieure est supérieure au diamètre du perçage (2).

7. Contact à ajustement avec serrage selon l'une des revendications 4 à 6, **caractérisé en ce qu'**à la suite de l'emmanchement dans le perçage (2), les segments des branches se trouvent dans le perçage (2) dans la région de la zone d'ajustement avec serrage (6).

8. Contact à ajustement avec serrage selon la revendication 7, **caractérisé en ce qu'**à la suite de l'emmanchement dans le perçage (2), les rayons (13) des branches (4) forment un assemblage étanche aux gaz avec la paroi du perçage (2).

9. Contact à ajustement avec serrage selon la revendication 8, **caractérisé en ce que** le perçage (2) présente une section circulaire, sachant que les branches (4) emmanchées dans ce perçage exercent sur la paroi du perçage (2) des forces de contact s'étendant en direction radiale.

10. Contact à ajustement avec serrage selon l'une des revendications 1 à 9, **caractérisé en ce que** les sections des branches (4) sont plus petites dans la région de la pointe (7) que dans la zone d'ajustement avec serrage (6).

11. Contact à ajustement avec serrage selon la revendication 10, **caractérisé en ce qu'**à la suite de l'emmanchement dans le perçage (2), les extrémités libres des branches (4) qui dépassent de ce dernier sont ouvertes par pliage contre le bord du perçage (2).

12. Contact à ajustement avec serrage selon l'une des revendications 1 à 11, **caractérisé en ce qu'**il est réalisé en laiton.
